# EUROPÄISCHE PATENTSCHRIFT

(11) **EP 1 834 060 B1**
(45) Veröffentlichungstag und Bekanntmachung des Hinweises auf die Patenterteilung: **29.10.2014**
(21) Anmeldenummer: 05826546.3
(22) Anmeldetag: 13.12.2005
(51) Int. Cl.: E05F 11/38, E05F 11/48

(54) **FENSTERSCHEIBE FÜR EIN KRAFTFAHRZEUG**
WINDOW PANE FOR A MOTOR VEHICLE
VITRE POUR UN VEHICULE AUTOMOBILE

(30) Priorität: 27.12.2004 DE 102004063514
(43) Veröffentlichungstag der Anmeldung: 19.09.2007
(73) Patentinhaber: Brose Fahrzeugteile GmbH & Co. KG, Coburg, 96450 Coburg (DE)
(72) Erfinder: KRÜGER, Harald, 91056 Erlangen (DE); KRIESE, Olaf, 96450 Coburg (DE); SCHULTZ, Markus, 90425 Nürnberg (DE)
(74) Vertreter: Baumgärtel, Gunnar
(86) Internationale Anmeldenummer: PCT/DE2005/002279
(87) Internationale Veröffentlichungsnummer: WO 2006/069559

(56) Entgegenhaltungen:
- EP-A- 1 367 205
- DE-A1- 19 703 720
- US-A- 4 658 546
- US-A- 6 141 910

## Beschreibung

Die Erfindung betrifft eine Fensterscheibe für ein Kraftfahrzeug nach dem Oberbegriff des Patentanspruchs 1.

Eine derartige, aus Kunststoff bestehende Fensterscheibe ist zum Verschließen einer (insbesondere mittels eines Fensterrahmens definierten) Scheibenöffnung eines Kraftfahrzeugs vorgesehen und mittels eines Fensterhebers aus der Scheibenöffnung heraus bewegbar und wieder in ihre Schließposition in der Scheibenöffnung bringbar. Die Fensterscheibe umfasst einen von einem äußeren Rand umschlossenen Scheibenkörper sowie eine an dem Scheibenkörper angeordnete Einrichtung zur Kopplung der Fensterscheibe an einen Verstellmechanismus des Fensterhebers. Eine derartige Fensterscheibe ist in der DE 197 03 720 A1 beschrieben.

Unter einem Fensterrahmen wird hier allgemein eine Begrenzung einer Fensteröffnung in einem Kraftfahrzeug verstanden, die durch eine hierfür vorgesehene (mittels eines Fensterhebers verstellbare) Fensterscheibe verschließbar ist. Hierbei kann es sich beispielsweise um eine an einer Kraftfahrzeugtür (insbesondere einer Klapptür oder Schiebetür) oder um eine an einem nicht beweglichen Bereich einer Kraftfahrzeugkarosserie angeordnete, eine Scheibenöffnung definierende (zumindest teilweise umschließende), als Rahmen bezeichnete Begrenzung handeln. Bei sogenannten rahmenlosen Fahrzeugtüren, die insbesondere wie Cabriolet-Fahrzeugen verwendet werden, wird der zugeordnete Fensterrahmen durch einen Bereich der karosserieseitigen Begrenzung der Türöffnung gebildet, welche durch die entsprechende Fahrzeugtür verschließbar ist. Als Fensterrahmen gilt dabei derjenige Teil der Begrenzung der Türöffnung, der bei geschlossener Fahrzeugtür bestimmungsgemäß die an der Fahrzeugtür vorgesehene Fensterscheibe begrenzt (wobei im Fall einer verstellbaren Fensterscheibe von einer in ihrer Schließposition befindlichen Fensterscheibe ausgegangen wird).

Es ist im Stand der Technik allgemein bekannt an einer Fensterscheibe, insbesondere an deren unterem Rand, einen Mitnehmer zu befestigen, über den die Fensterscheibe mit dem Hebemechanismus eines zugeordneten Fensterhebers in Verbindung steht, z. B. mit einem Seil eines Zugmittelfensterhebers oder mit einem Hebelarm eines Armfensterhebers.

Der Erfindung liegt das Problem zugrunde, eine Fensterscheibe für Kraftfahrzeuge zu schaffen, die hinsichtlich ihrer Anbindung an einen zugeordneten Kraftfahrzeugfensterheber weiter verbessert ist.

Dieses Problem wird erfindungsgemäß durch die Schaffung einer Fensterscheibe mit den Merkmalen des Patentanspruchs 1 gelöst.

Danach ist zur Kopplung der Fensterscheibe an den Verstellmechanismus eines Fensterhebers an dem Scheibenkörper ein Führungsbereich einstückig angeformt, der von einer Oberfläche des Scheibenkörpers absteht und über den die Fensterscheibe formschlüssig und längsverschieblich mit Führungsmitteln des Versteitmechänismus in Eingriff steht.

Dieser Führungsbereich ist insbesondere derart angeordnet und ausgebildet, dass er bei einem Eingriff in zugeordnete Führungsmittel des Fensterhebers ein Verkippen der Fensterscheibe um eine senkrecht zur Scheibenebene verlaufende Achse verhindert.

Der Führungsbereich der Fensterscheibe kann einerseits aus demselben Material geformt sein wie der übrige Scheibenkörper der Fensterscheibe oder aus einem anderen Material nach der so genannten Zweikomponenten-Technik (2K-Technik) an dem Scheibenkörper angeformt sein.

Damit ein Verkippen der Fensterscheibe um eine senkrecht zur Scheibenebene verlaufende Achse verhindert wird, wenn sich die Fensterscheibe über ihren Führungsbereich mit zugeordneten Führungsmitteln des Fensterhebers in Eingriff befindet, weist der Führungsbereich mindestens zwei quer zur Verstellrichtung der Fensterscheibe voneinander beabstandete Anschläge auf, über die sich die Fensterscheibe an zugeordneten Führungsmitteln abstützen kann. Mit derartigen Anschlägen kann darüber hinaus auch ein Verkippen der Fensterscheibe um eine parallel zur Verstellrichtung verlaufende Achse verhindert werden.

Der Führungsbereich weist einen Hinterschnitt auf, in den die zugeordneten Führungsmittel des Fensterhebers eingreifen können. Hierdurch wird zusätzlich zu einem Verkippen der Fensterscheibe um eine senkrecht zur Scheibenebene verlaufende Achse auch ein Verrutschen der Fensterscheibe senkrecht zur Scheibenebene verhindert werden.

Nach einer bevorzugten Ausführungsform der Erfindung ist der Führungsbereich am unteren Rand bzw. in unmittelbarer Nähe des unteren Randes der Fensterscheibe - bezogen auf den in ein Kraftfahrzeug eingebauten Zustand der Fensterscheibe - angeordnet. Hierdurch wird ein besonders langer Hebelarm für eine Abstützung der Fensterscheibe gegen Verkippen zur Verfügung gestellt.

Gemäß einem Ausführungsbeispiel umfasst der Führungsbereich einen in Verstellrichtung der Fensterscheibe erstreckten Steg zum Angreifen in zugeordnete Führungsmittel, wobei die senkrecht zur Verstellrichtung einander gegenüber liegenden Seitenflächen des Steges Anschläge bilden, mittels derer ein Verkippen der Fensterscheibe, insbesondere um eine quer zur Scheibenebene verlaufende Achse, verhindert werden kann.

Nach einem anderen Ausführungsbeispiel umfasst der Führungsbereich der Fensterscheibe eine in Verstellrichtung erstreckte Aufnahme (Ausnehmung), in die die zugeordneten Führungsmittel eingreifen können, wobei senkrecht zur Verstellrichtung voneinander beabstandete seitliche Begrenzungsflächen der Aufnahme entsprechende Anschläge bilden.

Die Führungsbereiche sind in einem Abschnitt der Fensterscheibe angeordnet, der nicht zum Verschließen einer Fensteröffnung vorgesehen ist, und an einem Fortsatz des Scheibenkörpers, der vom unteren Rand des Scheibenkörpers - bezogen auf den Einbauzustand der Fensterscheibe in ein Kraftfahrzeug - absteht.

Weiterhin kann an der Fensterscheibe eine Aufnahme ausgebildet sein, über die die Fensterscheibe mit einem Kraftübertragungsmittel des Hebemechanismus verbindbar ist, welches die von einem Antrieb des Fensterhebers erzeugte Verstellkraft auf die zu verstellende Fensterscheibe überträgt. Hierbei kann es sich beispielsweise um eine Nippelkammer handeln, die zur formschlüssigen Aufnahme eines Seilnippels eines Zugmittelfensterhebers vorgesehen ist, um die im Betrieb des Fensterhebers am Zugmittel wirkenden Kräfte auf die zu verstellende Fensterscheibe zu übertragen.

Eine Türbaugruppe für ein Kraftfahrzeug mit einer erfindungsgemäß ausgestalteten Fensterscheibe ist durch die Merkmale des Patentanspruchs 14 charakterisiert.

Vorteilhafte Weiterbildungen der Türbaugruppe sind in den von Patentanspruch 14 abhängigen Patentansprüchen angegeben.

Weitere Einzelheiten und Vorteile der Erfindung werden bei der nachfolgenden Beschreibung von Ausführungsbeispielen anhand der Figuren deutlich werden.

Es zeigen:
- Figur 1a: eine nicht zur Erfindung gehörende Türbaugruppe für ein Kraftfahrzeug mit einer verstellbaren Fensterscheibe, in die einstückig ein Führungsbereich zur Führung der Fensterscheibe entlang einer Verstellrichtung integriert ist;
- Figur 1b: einen Querschnitt durch den Führungsbereich der Fensterscheibe der Türbaugruppe aus Figur 1 a;
- Figur 2a: eine Abwandlung der Türbaugruppe aus Figur 1 a;
- Figur 2b: eine Ausführungsform der Erfindung;
- Figur 2c: eine nicht zur Erfindung gehörende Abwandlungen des Querschnittes aus Figur 1 b;
- Figur 3a: eine nicht zur Erfindung gehörende zweite Abwandlung der Türbaugruppe aus Figur 1a;
- Figur 3b: einen Querschnitt durch die Türbaugruppe aus Figur 3a im Führungsbereich der Fensterscheibe;

- Figur 4a: eine nicht zu der Erfindung gehörende dritte Abwandlung der Türbaugruppe aus Figur 1a;
- Figur 4b: einen Querschnitt durch die Türbaugruppe gemäß Figur 4a im Führungsbereich der Fensterscheibe;
- Figur 5a: eine nicht zu der Erfindung gehörende Türbaugruppe gemäß Figur 1a;
- Figur 5b: einen Querschnitt durch die Türbaugruppe aus Figur 5a in einem Aufnahmebereich der Fensterscheibe, in dem ein Kraftübertragungsmittel des Fensterhebers festgelegt ist.

In Figur 1 a ist eine nicht zu der Erfindung gehörende Türbaügruppe einer Kraftfahrzeugtür dargestellt, die einen Türkörper 3 mit einem Fensterrahmen 2 sowie eine verschieblich gelagerte Fensterscheibe 1 mit einem zugeordneten Fensterheber 4 umfasst.

Der Fensterrahmen 2 definiert mit zwei - bezogen auf den in ein Kraftfahrzeug eingebauten Zustand - voneinander beabstandeten seitlichen Rahmenabschnitten 21, 22 sowie einem diese verbindenden, oberen, dachseitigen Rahmenabschnitt 23 eine Scheibenöffnung 20, die durch den Scheibenkörper 10 der verstellbaren Fensterscheibe 1 verschlossen werden kann. Der Scheibenkörper 10 der verstellbaren Fensterscheibe 1 ist begrenzt zum einen durch zwei entlang der Fahrzeuglängsachse x voneinander beabstandete Ränder 11, 12 sowie ferner einen oberen Rand 13 und einen hiervon entlang der vertikalen Fahrzeugachse z beabstandeten unteren Rand 14, der einen Fortsatz 14a zur Anbindung der Fensterscheibe an den Fensterheber 4 aufweist.

Zwischen dem einen seitfichen Rahhmenabschnitt 22 und einem gekrümmten Bereich des oberen Rahmenabschnittes 23 des Fensterrahmens 2 ist zusätzlich ein (nicht verstellbares) Dreiecksfenster 25 angeordnet, das bei Verwendung von Kunststoff als Material für den Fensterrahmen 2 einstückig an diesem angeformt sein kann. Unter Verwendung der so genannten Zweikomponenten-Technik (2K-Technik) bei der Herstellung des Fensterrahmens 2 kann dabei eine blickdichte, z.B. lichtundurchlässige, Kunststoffkomponente zur Herstellung der Rahmenabschnitte 21, 22, 23 mit einer lichtdurchlässigen Kunststoffkomponente zur Herstellung des Dreiecksfensters 25 kombiniert werden.

Zur Verstellung der Fensterscheibe 1 entlang einer Verstellrichtung z, die mit der vertikalen Fahrzeugachse zusammenfällt, dient ein Fensterheber 4, dessen Komponenten an einem unterhalb der Fensteröffnung 20 befindlichen Bereich des Türkörpers 3 angeordnet sind. Dieser Bereich des Türkörpers 3 wird in der Regel gebildet durch eine Türaußenhaut und eine Türinnenhaut, die zwischen sich einen als Türschacht bezeichneten Hohlraum einschließen. Dabei definiert die Türaußenhaut eine äußere Designfläche der Kraftfahrzeugtür, während die Türinnenhaut - bezogen auf den in ein Kraftfahrzeug eingebauten Zustand der Tür - dem Fahrzeuginnenraum zugewandt ist.

Der Fensterheber 4 umfasst einen Antrieb 40, 41, gebildet durch einen Antriebsmotor 40 und ein diesem nachgeordnetes Getriebe 41 mit einer drehbar gelagerten Seiltrommel, um die ein durch ein Seil gebildetes Zugmittel 42 des Fensterhebers geschlungen ist und die bei Betrieb des Motors 40 in der einen oder anderen Richtung gedreht wird. Das Zugmittel 42 ist mittels Umlenkelementen 43, insbesondere in Form von Umlenkrollen, in einem Teilabschnitt entlang einer in Verstellrichtung z der Fensterscheibe erstreckten Führungsschiene 44 geführt, und dient als Kraftübertragungsmittel zur Übertragung einer von dem Antrieb 40, 41 erzeugten Verstellkraft auf die zu verstellende Fensterscheibe 1. Das als Kraftübertragungsmittel dienende Zugmittel 42, die zugehörigen Umlenkelemente 43 und die Führungsschiene 44 bilden somit einen Hebemechanismus, mit dem ein Anheben und Absenken der Fensterscheibe 1 durch die von dem Antrieb 40, 41 erzeugte Verstellkraft ermöglicht wird.

Hierzu ist gemäß den Figuren 5a und 5b an einem von dem unteren Rand 14 der Fensterscheibe 1 abstehenden Fortsatz 14a ein Aufnahmebereich 140a mit einer Nippelkammer 142a angeformt, die einen Seilnippel 42a des Zugmittels 42 formschlüssig aufnimmt.

Zur definierten Führung der Fensterscheibe 1 steht diese gemäß den Figuren 1a und 1b über einen Führungsbereich 16, 17 in definiertem Eingriff mit der Führungsschiene 44 des Fensterhebers 4. Die Führungsschiene 44 ist dabei bevorzugt einstückig an einem aus Kunststoff bestehenden Träger 30 angeformt, der einen Bestandteil der Türinnenhaut des Türkörpers 3 bildet, wie z. B. aus der DE 199 44 965 A1 bekannt.

Die als Führungsmittel zur Führung der Fensterscheibe 1 entlang der Verstellrichtung z des Fensterhebers 4 dienende Führungsschiene 44 wird gemäß Figur 1b gebildet durch ein von dem als Türmodulträger dienenden Trägerelement in einer Richtung y senkrecht zur Scheibenebene der Fensterscheibe 1 abstehenden, gestuften Führungsschienenbereich 46, 47. Dieser bildet eine der Fensterscheibe 1 zugewandte Deckfläche 46, von der zwei parallel zueinander verlaufende, in der Scheibenebene senkrecht zur Verstellrichtung z zueinander beabstandete Anschläge 47a abgewinkelt sind, an die sich jeweils eine parallel zur Scheibenebene erstreckte Schulter 47 anschließt.

Diesem Führungsschienenbereich 46, 47 des Fensterhebers 4 ist ein durch eine in Verstellrichtung z der Fensterscheibe 1 erstreckte Aufnahme 16, 17 zugeordnet, die vor der dem Fahrzeuginnenraum zugewandten Oberfläche 02 der zu verstellenden Fensterscheibe 1 liegt, also auf der der äußeren Oberfläche O1 der Fensterscheibe 1 abgewandten Seite. Diese wird gebildet durch zwei senkrecht zur Verstellrichtung z der Fensterscheibe zueinander beabstandete, einstückig an der Fensterscheibe 1 angeformte und von deren innerer Oberfläche 02 abstehende Stege 17, die sich jeweils in Verstellrichtung z der Fensterscheibe erstrecken, sowie durch eine die beiden Stege 17 verbindende Bodenfläche 16. Jeder der beiden Stege 17 definiert einen mit je einem gegenüberliegenden seitlichen Anschlag 47a der Führungsschiene 44 zusammenwirkenden randseitigen Anschlag 17a, wodurch ein Verkippen der Fensterscheibe 1 bezüglich einer senkrecht zur Scheibenebene verlaufenden Achse y verhindert wird. Zusätzlich verhindert das Zusammenwirken der Bodenfläche 16 der scheibenseitigen Ausnehmung 16, 17 mit der parallel zur Scheibenebene erstreckten, der Fensterscheibe 1 zugewandten Deckfläche 46 der Führungsschiene 44 auch ein Verkippen der Fensterscheibe 1 um eine parallel zur Verstellrichtung z verlaufende Achse.

Mittels dieses Führungsbereiches 16, 17, der in dem von dem unteren Rand 14 der Fensterscheibe 1 nach unten abstehenden Fortsatz 14a angeformt ist, lässt sich die Fensterscheibe 1 definiert entlang der Führungsschiene 44 des Fensterhebers 4 führen, wobei ein Verkippen der Fensterscheibe sowohl um eine senkrecht zur Scheibenebene verlaufende Achse y als auch um eine parallel zur Verstellrichtung verlaufende Achse z verhindert wird.

Ein Verkippen der Fensterscheibe um die andere in der Scheibenebene liegende, senkrecht zur Verstellrichtung z verlaufende Achse x (Fahrzeuglängsachse bezogen auf den in ein Kraftfahrzeug eingebauten Zustand der Türbaugruppe) wird durch die Führung der Fensterscheibe 1 mit ihren seitlichen Rändern 11, 12 in zugeordneten Rahmenabschnitten 21, 22 des Fensterrahmens 2 verhindert.

In den Figuren 2a und 2b ist eine erfindungsgemäße Weiterbildung der in den Figuren 1a und 1b gezeigten Türbaugruppe dargestellt, wobei der Unterschied darin besteht, dass der an der Fensterscheibe 1 angeformte Führungsbereich 16, 17 mit den inneren Anschlägen 17b der Stege 17 einen Hinterschnitt bildet, der von den hieran angepassten, gegenüberliegenden seitlichen Anschlägen 47b der Führungsschiene 44 hintergriffen wird. Durch dieses Zusammenwirken des Führungsbereiches 16, 17 der Fensterscheibe 1 mit der Führungsschiene 44 wird zusätzlich eine Bewegung der Fensterscheibe 1 entlang einer Richtung y senkrecht zur Scheibenebene 1 und somit auch ein Verkippen der Fensterscheibe 1 um die senkrecht zur Verstellrichtung z in der Scheibenebene verlaufende Achse x verhindert.

Figur 2c zeigt im Querschnitt eine nicht zur Erfindung gehörende Abwandlung der Führungsbereiche und Führungsschienen aus den Figuren 1b und 2b, wobei an dem unteren Fortsatz 14a der Fensterscheibe 1 als Führungsbereich ein Steg 18 einstückig angeformt ist, der zwei in der Scheibenebene voneinander beabstandete seitliche Anschläge 18a sowie eine parallel zur Scheibenebene verlaufende Deckfläche 19 ausbildet und der sich in Verstellrichtung z der Fensterscheibe 1 erstreckend von der inneren Oberfläche 02 der Fensterscheibe 1 in Richtung auf die Führungsschiene 44 absteht. Mit diesem Führungsbereich 18, 19 der Fensterscheibe 1 wirkt eine Führungsschiene 44 zusammen, die wiederum einstückig an einem Trägerelement 30 angeformt ist und eine Aufnahme 48, 49 für den Führungsbereich 18, 19 der Fensterscheibe 1 bildet. Diese in Verstellrichtung z der Fensterscheibe 1 erstreckte Aufnahme 48, 49 ist begrenzt durch zwei entlang der Scheibenebene, senkrecht zur Verstellrichtung z voneinander beabstandete Anschläge 48a, die durch jeweils einen Höcker 48 der Führungsschiene 44 gebildet werden, sowie durch eine die beiden Höcker 48 verbindende Bodenfläche 49. Das Zusammenwirken der fensterseitigen seitlichen Anschläge 18a mit den gegenüberliegenden führungsschienenseitigen seitlichen Anschlägen 48a, die - bis auf geringes Spiel - im Wesentlichen aneinander anliegen, verhindert ein Verkippen der Fensterscheibe um eine senkrecht zur Scheibenebene verlaufende Achse y und das Zusammenwirken der Bodenfläche 49 der führungsschienenseitigen Ausnehmung 48, 49 mit der Deckfläche 19 des fensterscheibenseitigen Führungsbereiches 18, 19 wirkt zusätzlich einem Verkippen um eine parallel zur Verstellrichtung z verlaufende Achse entgegen.

In den Figuren 3a und 3b ist eine nicht zur Erfindung gehörende Weiterbildung der Türbaugruppe aus den Figuren 1 a und 1 b dargestellt, wobei am Türkörper 3 im Bereich des Türkastens ein Querträger Q verläuft, der als Seitenaufprallträger die Steifigkeit des Türkörpers 3 erhöhen soll, insbesondere im Hinblick auf einen Crash-Fall. An diesem Seitenaufprallträger Q ist ein Stützelement, z. B. in Form eines Pfosten P, angeordnet, das die Fensterscheibe 1 im abgesenkten Zustand auf ihrer der Führungsschiene 44 abgewandten Seite, also ihrer äußeren Oberfläche O1 abstützen kann. Hierdurch wird eine Bewegung der Fensterscheibe entlang der Richtung y quer zur Scheibenebene bzw. ein Verkippen der Fensterscheibe 1 um eine in der Scheibenebene quer zur Verstellrichtung z verlaufende Achse x verhindert. Das Stützelement P besteht dabei bevorzugt aus Kunststoff, um ein Zerkratzen der ihm zugewandten Scheibenoberfläche O1 zu vermeiden.

In den Figuren 4a und 4b ist schließlich eine Abwandlung der Türbaugruppe aus den Figuren 1 a und 1 b dargestellt, bei der der einstückig an der Fensterscheibe 1, nämlich an deren unterem Fortsatz 14, angeformte Führungsbereich 16, 17 aus einem anderen Material besteht als deren Scheibenkörper 10. Dies kann unter Verwendung der so genannten Zweikomponenten-Technik (2K-Technik) bei Herstellung der Fensterscheibe 1 erreicht werden, indem deren Scheibenkörper 10 und deren Führungsbereich 16, 17 aus unterschiedlichen Kunststoffen geformt werden.

In den vorbeschriebenen Ausführungsbeispielen ist die zu verstellende Fensterscheibe stets entlang einer Richtung z verschieblich, die - bezogen auf den in ein Kraftfahrzeug eingebauten Zustand - im Wesentlichen mit der vertikalen Fahrzeugachse eines Kraftfahrzeugs zusammenfällt. Die vorstehend anhand der Figuren beschriebene Anordnung ist aber keineswegs auf solche Fälle beschränkt, in denen die Fensterscheibe nur entlang einer Geraden oder noch spezieller nur entlang einer Fahrzeugachse (nämlich der vertikalen Fahrzeugachse) verstellbar ist. Vielmehr soll ausdrücklich auch die Verstellung der Fensterscheibe entlang gekrümmter Bahnen einbezogen sein, so dass sich die Verstellrichtung der Fensterscheibe, entlang ihrer Verstellbahn lokal andert. Die vertikale Fahrzeugachse z entspricht dann einer Hauptverstellrichtung, entsprechend einem Anheben der Fensterscheibe in die zugeordnete Fensteröffnung bzw. einem Absenken der Fensterscheibe aus der Fensteröffnung. Einem solchen Anheben oder Absenken der Fensterscheibe in vertikaler Richtung z können aber stets noch Bewegungskomponenten entlang anderer Raumrichtungen überlagert sein.

## Patentansprüche

1. Fensterscheibe (1) für ein Kraftfahrzeug, bestehend aus Kunststoff, die zum Verschließen einer Fensteröffnung (20) eines Kraftfahrzeugs vorgesehen ist und die mittels eines Fensterhebers (4) aus der Fensteröffnung (20) heraus bewegbar ist, mit
- einem von einem äußeren Rand umschlossenen Scheibenkörper (10) und
- einer an dem Scheibenkörper (10) vorgesehenen Einrichtung zur Kopplung der Fensterscheibe (1) an einen Verstellmechanismus (42, 43, 44) des Fensterhebers (4), wobei
zur Kopplung der Fensterscheibe (1) mit dem Verstellmechanismus (42, 43, 44) des Fensterhebers (4) an einer Oberfläche (02) des Scheibenkörpers (10) ein Führungsbereich (16, 17) angeformt ist, über den die Fensterscheibe (1) entlang einer Verstellrichtung (z) verschieblich mit Führungsmitteln (46, 49) des Verstellmechanismus (42, 43, 44) in Eingriff bringbar ist und der mindestens einen Anschlag (17b) bildet, der einem Verkippen der Fensterscheibe (1) um eine senkrecht zur Scheibenebene verlaufende Achse (y) entgegenwirkt, wenn er sich an einem gegenüberliegenden Anschlag (47b) der Führungsmittel (44) abstützt, **dadurch gekennzeichnet, dass** der Führungsbereich (16, 17) in einem von dem unteren Rand (14) der Fensterscheibe (1) nach unten abstehenden Fortsatz (14a) des Scheibenkörpers (10) angeordnet ist, der nicht zum Verschließen der Fensteröffnung (20) vorgesehen ist, wobei der Führungsbereich (16, 17) mindestens einen Hinterschnitt (17b) aufweist, der von zugeordneten Führungsmitteln (47b) hintergriffen werden kann.

2. Fensterscheibe nach Anspruch 1, **dadurch gekennzeichnet, dass** der Führungsbereich (16, 17) von der zugeordneten Oberfläche (02) des Scheibenkörpers (10) absteht.

3. Fensterscheibe nach Anspruch 1 oder 2, **dadurch gekennzeichnet, dass** der Scheibenkörper (10) zwei senkrecht zur Verstellrichtung (z) der Fensterscheibe (1) voneinander beabstandete seitliche Ränder (11, 12) aufweist, über die die Fensterscheibe (1) mit einem Fensterrahmen (2) in Verstellrichtung (z) verschieblich in Eingriff bringbar ist, und dass der Führungsbereich (16, 17) zwischen diesen beiden seitlichen Rändern (11, 12) liegt und von jedem dieser seitlichen Ränder (11, 12) beabstandet ist.

4. Fensterscheibe nach einem der vorhergehenden Ansprüche, **dadurch gekennzeichnet, dass** der Führungsbereich (16, 17) aus demselben Material geformt ist wie der Scheibenkörper (10).

5. Fensterscheibe nach einem der Ansprüche 1 bis 3, **dadurch gekennzeichnet, dass** der Führungsbereich (16, 17) aus einem anderen Material geformt ist als der Scheibenkörper (10).

6. Fensterscheibe nach einem der vorhergehenden Ansprüche, **dadurch gekennzeichnet, dass** der Führungsbereich (16, 17) mindestens zwei senkrecht zur Verstellrichtung (z) der Fensterscheibe (1) voneinander beabstandete Anschläge (17b) aufweist, die ein Verkippen der Fensterscheibe (1) um die senkrecht zur Scheibenebene verlaufende Achse (y) verhindern.

7. Fensterscheibe nach einem der vorhergehenden Ansprüche, **dadurch gekennzeichnet, dass** der Führungsbereich mindestens einen Anschlag (16) aufweist, der bei Zusammenwirken mit einem gegenüberliegenden Anschlag (46) der Führungsmittel (46, 47) einem Verkippen der Fensterscheibe (1) um eine parallel zur Verstellrichtung (z) verlaufende Achse entgegenwirkt.

8. Fensterscheibe nach einem der vorhergehenden Ansprüche, **dadurch gekennzeichnet, dass** der Führungsbereich einen in Verstellrichtung (z) der Fensterscheibe (1) erstreckten Steg umfasst, der in zugeordnete Führungsmittel eingreifen kann.

9. Fensterscheibe nach einem der Ansprüche 1 bis 7, **dadurch gekennzeichnet, dass** der Führungsbereich (16, 17) eine in Verstellrichtung (z) der Fensterscheibe (1) erstreckte Aufnahme (16, 17b) umfasst, in die zugeordnete Führungsmittel (46, 47) eingreifen können.

10. Fensterscheibe nach einem der vorhergehenden Ansprüche, **dadurch gekennzeichnet, dass** sich der Führungsbereich (16, 17) am unteren Rand (14) der Fensterscheibe (1) in Verstellrichtung (z) erstreckt.

11. Fensterscheibe nach Anspruch 10, **dadurch gekennzeichnet, dass** der Fortsatz (14a) von einem entlang der Verstellrichtung (z) betrachtet unteren Rand (14) des Scheibenkörpers (10) in der Scheibenebene absteht.

12. Fensterscheibe nach einem der vorhergehenden Ansprüche, **dadurch gekennzeichnet, dass** am Scheibenkörper (10) eine Aufnahme (142a) zur Festlegung eines Kraftübertragungsmittels (42) des Fensterhebers (4) geformt ist.

13. Fensterscheibe nach Anspruch 12, **dadurch gekennzeichnet, dass** die Aufnahme (142a) zur Aufnahme eines Seilnippels (42a) eines als Zugmittel ausgebildeten Kraftübertragungsmittels (42) dient.

14. Türbaugruppe für ein Kraftfahrzeug mit
- einem Türkörper (3),
- einem am Türkörper (3) angeordneten Fensterrahmen (2), der eine Fensteröffnung (20) definiert,
- einer Fensterscheibe (1) zum Verschließen der Fensteröffnung (20) und
- einem am Türkörper (3) angeordneten Fensterheber (4) zum Verstellen der Fensterscheibe (1) aus der Fensteröffnung (20) heraus und in die Fensteröffnung (20) hinein, der Führungsmittel (46, 47) zum Führen der Fensterscheibe (1) entlang einer Verstellrichtung (z) umfasst,
**gekennzeichnet durch**
eine Ausbildung der Fensterscheibe (1) nach einem der vorhergehenden Ansprüche, wobei sich der Führungsbereich (16, 17) am unteren Rand (14) der Fensterscheibe (1) in Verstellrichtung (z) erstreckt, so dass er bei mittels der Fensterscheibe (1) verschlossener Fensteröffnung (20) nicht im Sichtbereich der Türbaugruppe, insbesondere nicht in der Fensteröffnung (20), liegt.

15. Türbaugruppe nach Anspruch 14, **dadurch gekennzeichnet, dass** die Führungsmittel (46, 47) formschlüssig und in Verstellrichtung (z) der Fensterscheibe (1) verschieblich mit dem Führungsbereich (16, 17) des Scheibenkörpers (10) in Eingriff bringbar sind.

16. Türbaugruppe nach Anspruch 14 oder 15, **dadurch gekennzeichnet, dass** die Führungsmittel (46, 47) eine Aufnahme umfassen, in die der Führungsbereich (18, 19) des Scheibenkörpers (10) eingreifen kann.

17. Türbaugruppe nach Anspruch 14 oder 15, **dadurch gekennzeichnet, dass** die Führungsmittel (46, 47) einen Steg (46, 47b) umfassen, der in den Führungsbereich (16, 17) des Scheibenkörpers (10) eingreifen kann.

18. Türbaugruppe nach einem der Ansprüche 14 bis 17, **dadurch gekennzeichnet, dass** die Führungsmittel (46, 47) des Fensterhebers (4) und der Führungsbereich (16, 17) des Scheibenkörpers (10) über Hinterschnitte (17b, 47b) ineinander greifen.

19. Türbaugruppe nach einem der Ansprüche 14 bis 18, **dadurch gekennzeichnet, dass** die Führungsmittel (46, 47) des Fensterhebers (4) an einer Komponente (30) des Türkörpers (3) angeformt sind.

20. Türbaugruppe nach Anspruch 19, **dadurch gekennzeichnet, dass** die Führungsmittel (46, 47) des Fensterhebers (4) an einer durch einen Bestandteil (30) der Türinnenwand gebildeten Komponente des Türkörpers (3) angeformt sind.

21. Türbaugruppe nach einem der Ansprüche 14 bis 20, **dadurch gekennzeichnet, dass** die Führungsmittel (46, 47) des Fensterhebers (4) aus Kunststoff bestehen.

22. Türbaugruppe nach Anspruch 20 und 21, **dadurch gekennzeichnet, dass** die Führungsmittel (46, 47) an einem aus Kunststoff bestehenden Aggregateträger (30) des Türkörpers (3) angeformt sind.

23. Türbaugruppe nach einem der Ansprüche 14 bis 22, **dadurch gekennzeichnet, dass** an dem Türkörper (3) von den Führungsmitteln unabhängige Stützmittel (P) vorgesehen sind, die die Lage der Fensterscheibe (1) beim Absenken aus der Fensteröffnung (20) in einer Richtung (y) senkrecht zur Scheibenebene stabilisieren.

24. Türbaugruppe nach Anspruch 23, **dadurch gekennzeichnet, dass** sich die Stützmittel (P) vor der der Führungsschiene (44) abgewandten Oberfläche (O1) des Scheibenkörpers (10) erstrecken.

25. Türbaugruppe nach Anspruch 23 oder 24, **dadurch gekennzeichnet, dass** die Stützmittel (P) an einem Aufprallträger (Q) des Türkörpers (3) angeordnet sind.

## Claims

1. A window pane (1) for a motor vehicle, consisting of plastic, which is provided for closing a window opening (20) of a motor vehicle and which may be moved by means of a window lifter (4) out of the window opening (20), comprising
- a pane element (10) enclosed by an outer edge and
- a device provided on the pane element (10) for coupling the window pane (1) to an adjusting mechanism (42, 43, 44) of the window lifter (4), wherein
for coupling the window pane (1) to the adjusting mechanism (42, 43, 44) of the window lifter (4), a guide region (16, 17) is formed on a surface (02) of the pane element (10) via which the window pane (1) may be brought into engagement with guide means (46, 47) of the adjusting mechanism (42, 43, 44), displaceable in a direction of adjustment (z), and which forms at least one stop (17b), which counteracts a pivoting of the window pane (1) about an axis (y) extending perpendicular to the pane plane, when it is supported on an opposing stop (47b) of the guide means (44),
**characterized in that**
the guide region (16, 17) is arranged in an extension (14a) of the pane element (10) projecting downward from the lower edge (14) of the window pane (1), which is not provided for closing a window opening (20), wherein the guide region (16, 17) comprises at least one undercut (17b) which may be engaged from the rear by the associated guide means (47b).

2. The window pane as claimed in claim 1, **characterized in that** the guide region (16, 17) projects from the associated surface (02) of the pane element (10).

3. The window pane as claimed in claim 1 or 2, **characterized in that** the pane element (10) comprises two lateral edges (11, 12) spaced apart from one another perpendicular to the direction of adjustment (z) of the window pane (1), via which the window pane (1) may be engaged with a window frame (2) displaceably in the direction of adjustment (z), and **in that** the guide region (16, 17) is located between said two lateral edges (11, 12) and is spaced apart from each of these lateral edges (11, 12).

4. The window pane as claimed in one of the preceding claims, **characterized in that** the guide region (16, 17) is formed from the same material as the pane element (10).

5. The window pane as claimed in one of claims 1 to 3, **characterized in that** the guide region (16, 17) is formed from a different material from the pane element (10).

6. The window pane as claimed in one of the preceding claims, **characterized in that** the guide region (16, 17) comprises at least two stops (17b) spaced apart from one another perpendicular to the direction of adjustment (z) of the window pane (1), and which prevent a pivoting of the window pane (1) about the axis (y) extending perpendicular to the pane plane.

7. The window pane as claimed in one of the preceding claims, **characterized in that** the guide region comprises at least one stop (16) which, when cooperating with an opposing stop (46) of the guide means (46, 47), counteracts a pivoting of the window pane (1) about an axis extending parallel to the direction of adjustment (z).

8. The window pane as claimed in one of the preceding claims, **characterized in that** the guide region comprises a projection extending in the direction of adjustment (z) of the window pane (1) which is able to engage in associated guide means.

9. The window pane as claimed in one of claims 1 to 7, **characterized in that** the guide region (16, 17) comprises a receiver (16, 17b) extending in the direction of adjustment (z) of the window pane (1), into which associated guide means (46, 47) are able to engage.

10. The window pane as claimed in one of the preceding claims, **characterized in that** the guide region (16, 17) extends on the lower edge (14) of the window pane (1) in the direction of adjustment (z).

11. The window pane as claimed in claim 10, **characterized in that** the extension (14a) projects from a lower edge (14) of the pane element (10), viewed in the direction of adjustment (z), in the pane plane.

12. The window pane as claimed in one of the preceding claims, **characterized in that** on the pane element (10) a receiver (142a) is formed for fixing a force transmission means (42) of the window lifter (4).

13. The window pane as claimed in claim 12, **characterized in that** the receiver (142a) serves for receiving a cable nipple (42a) of a force transmission means (42) configured as tractive means.

14. A door assembly for a motor vehicle with
- a door body (3),
- a window frame (2) arranged on the door body (3) which defines a window opening (20),
- a window pane (1) for closing the window opening (20) and
- a window lifter (4) arranged on the door body (3) for adjusting the window pane (1) out of the window opening (20) and into the window opening (20), which comprises guide means (46, 47) for guiding the window pane (1) in a direction of adjustment (z),
**characterized by**
a configuration of the window pane (1) as claimed in one of the preceding claims, wherein the guide region (16, 17) extends on the lower edge (14) of the window pane (1) in the direction of adjustment (z) so that, when the window opening (20) is closed by means of the window pane (1), it is not located in the visible region of the door assembly, in particular not in the window opening (20).

15. The door assembly as claimed in claim 14, **characterized in that** the guide means (46, 47) may be brought into engagement with the guide region (16, 17) of the pane element (10) positively and displaceably in the direction of adjustment (z) of the window pane (1).

16. The door assembly as claimed in claim 14 or 15, **characterized in that** the guide means (46, 47) comprise a receiver into which the guide region (18, 19) of the pane element (10) is able to engage.

17. The door assembly as claimed in claim 14 or 15, **characterized in that** the guide means (46, 47) comprise a projection (46, 47b) which is able to engage in the guide region (16, 17) of the pane element (10).

18. The door assembly as claimed in one of claims 14 to 17, **characterized in that** the guide means (46, 47) of the window lifter (4) and the guide region (16, 17) of the pane element (10) engage in one another via undercuts (17b, 47b).

19. The door assembly as claimed in one of claims 14 to 18, **characterized in that** the guide means (46, 47) of the window lifter (4) are formed on a component (30) of the door body (3).

20. The door assembly as claimed in claim 19, **characterized in that** the guide means (46, 47) of the window lifter (4) are formed on a component of the door body (3) formed by a component (30) of the inside wall of the door.

21. The door assembly as claimed in one of claims 14 to 20, **characterized in that** the guide means (46, 47) of the window lifter (4) consist of plastic.

22. The door assembly as claimed in claim 20 and 21, **characterized in that** the guide means (46, 47) are formed on an assembly support (30) of the door body (3) consisting of plastic.

23. The door assembly as claimed in one of claims 14 to 22, **characterized in that** support means (P) independent of the guide means are provided on the door body (3), which stabilize the position of the window pane (1) when lowering out of the pane opening (20) in a direction (y) perpendicular to the pane plane.

24. The door assembly as claimed in claim 23, **characterized in that** the support means (P) extend in front of the surface (O1) of the pane element (10) facing away from the guide rail (44).

25. The door assembly as claimed in claim 23 or 24, **characterized in that** the support means (P) are arranged on an impact member (Q) of the door body (3).

## Revendications

1. Vitre (1) pour un véhicule automobile se composant de matière plastique qui est prévue pour la fermeture d'une ouverture de fenêtre (20) d'un véhicule automobile et qui peut être déplacée au moyen d'un lève-vitre (4) hors de l'ouverture de fenêtre (20), avec
- un corps de vitre (10) entouré par un bord extérieur et
- un dispositif prévu sur le corps de vitre (10) pour le couplage de la vitre (1) à un mécanisme de déplacement (42, 43, 44) du lève-vitre (4),
une zone de guidage (16) étant formée, pour le couplage de la vitre (1) avec le mécanisme de déplacement (42, 43, 44) du lève-vitre (4) sur une surface (02) du corps de vitre (10), par laquelle la vitre (1) peut être amenée en engagement de manière mobile le long d'une direction de déplacement (z) avec des moyens de guidage (46, 47, 48, 49) du mécanisme de déplacement (42, 43, 44) et qui forme au moins une butée (17b) qui agit contre un basculement de la vitre (1) autour d'un axe (y) s'étendant perpendiculairement au plan de vitre, lorsqu'elle s'appuie contre une butée en regard (47b) du moyen de guidage (44), **caractérisée en ce que** la zone de guidage (16, 17) est disposée dans un prolongement (14a) du corps de vitre (10) dépassant vers le bas du bord inférieur (14) de la vitre (1) qui n'est pas prévu pour la fermeture de l'ouverture de fenêtre (20), la zone de guidage (16, 17) présentant au moins une contre-dépouille (17b) qui peut être engagée par derrière par des moyens de guidage associés (47b).

2. Vitre selon la revendication 1, **caractérisée en ce que** la zone de guidage (16, 17) dépasse de la surface associée (02) du corps de vitre (10).

3. Vitre selon la revendication 1 ou 2, **caractérisée en ce que** le corps de vitre (10) présente deux bords (11, 12) latéraux espacés l'un de l'autre perpendiculairement à la direction de déplacement (z) de la vitre (1), par lesquels la vitre (1) peut être amenée en engagement de manière mobile avec un cadre de fenêtre (2) dans la direction de déplacement (z), et **en ce que** la zone de guidage (16, 17) se trouve entre ces deux bords latéraux (11, 12) et est espacée de chacun de ces bords latéraux (11, 12).

4. Vitre selon l'une quelconque des revendications précédentes, **caractérisée en ce que** la zone de guidage (16, 17) est formée du même matériau que le corps de vitre (10).

5. Vitre selon l'une quelconque des revendications 1 à 3, **caractérisée en ce que** la zone de guidage (16, 17) est formée d'un autre matériau que le corps de vitre (10).

6. Vitre selon l'une quelconque des revendications précédentes, **caractérisée en ce que** la zone de guidage (16, 17) présente au moins deux butées (17b) espacées l'une de l'autre perpendiculairement à la direction de déplacement (z) de la vitre (1), qui empêchent un basculement de la vitre (1) autour de l'axe (y) s'étendant perpendiculairement au plan de vitre.

7. Vitre selon l'une quelconque des revendications précédentes, **caractérisée en ce que** la zone de guidage présente au moins une butée (16) qui, lors de la coopération avec une butée (46) en regard des moyens de guidage (46, 47), agit contre un basculement de la vitre (1) autour d'un axe parallèle à la direction de déplacement (z).

8. Vitre selon l'une quelconque des revendications précédentes, **caractérisée en ce que** la zone de guidage comporte une nervure s'étendant dans la direction de déplacement (z) de la vitre (1) qui peut s'engager dans des moyens de guidage associés.

9. Vitre selon l'une quelconque des revendications 1 à 7, **caractérisée en ce que** la zone de guidage (16, 17) comporte un logement (16, 17b) s'étendant dans la direction de déplacement (z) de la vitre (1), dans lequel des moyens de guidage (46, 47) associés peuvent s'engager.

10. Vitre selon l'une quelconque des revendications précédentes, **caractérisée en ce que** la zone de guidage (16, 17) s'étend sur le bord inférieur (14) de la vitre (1) dans la direction de déplacement (z).

11. Vitre selon la revendication 10, **caractérisée en ce que** le prolongement (14a) dépasse d'un bord inférieur (14) en considérant la direction de déplacement (z) du corps de vitre (10) dans le plan de vitre.

12. Vitre selon l'une quelconque des revendications précédentes, **caractérisée en ce qu'**un logement (142a) est formé sur le corps de vitre (10) pour la fixation d'un moyen de transmission de force (42) du lève-vitre (4).

13. Vitre selon la revendication 12, **caractérisée en ce que** le logement (142a) sert au logement d'un embout de câble (42a) d'un moyen de transmission de force (42) réalisé comme moyen de traction.

14. Ensemble porte pour un véhicule automobile avec
- un corps de porte (3),
- un cadre de fenêtre (2) disposé sur le corps de porte (3) qui définit une ouverture de fenêtre (20),
- une vitre (1) pour la fermeture de l'ouverture de fenêtre (20) et
- un lève-vitre (4) disposé sur le corps de porte (3) pour le déplacement du lève-vitre (1) hors de l'ouverture de fenêtre (20) et dans l'ouverture de fenêtre (20), qui comporte des moyens de guidage (46, 47) pour le guidage de la vitre (1) le long d'une direction de déplacement (z),
**caractérisé par**
une réalisation de la vitre (1) selon l'une quelconque des revendications précédentes, la zone de guidage (16, 17) s'étendant sur le bord inférieur (14) de la vitre (1) dans la direction de déplacement (z) de sorte qu'elle ne se trouve pas dans le champ de vision de l'ensemble porte, en particulier pas dans l'ouverture de fenêtre (20) lorsque l'ouverture de fenêtre (20) est fermée au moyen de la vitre (1).

15. Ensemble porte selon la revendication 14, **caractérisé en ce que** les moyens de guidage (46, 47) peuvent être amenés en engagement par complémentarité de formes et de manière mobile dans la direction de déplacement (z) de la vitre (1) avec la zone de guidage (16, 17) du corps de vitre (10).

16. Ensemble porte selon la revendication 14 ou 15, **caractérisé en ce que** les moyens de guidage (46, 47) comportent un logement, dans lequel la zone de guidage (18, 19) du corps de vitre (10) peut s'engager.

17. Ensemble porte selon la revendication 14 ou 15, **caractérisé en ce que** les moyens de guidage (46, 47) comportent une nervure (46, 47b) qui peut s'engager dans la zone de guidage (16, 17) du corps de vitre (10).

18. Ensemble porte selon l'une quelconque des revendications 14 à 17, **caractérisé en ce que** les moyens de guidage (46, 47) du lève-vitre (4) et la zone de guidage (16, 17) du corps de vitre (10) s'engagent les uns dans les autres par des contre-dépouilles (17b, 47b).

19. Ensemble porte selon l'une quelconque des revendications 14 à 18, **caractérisé en ce que** les moyens de guidage (46, 47) du lève-vitre (4) sont formés sur un composant (30) du corps de porte (3).

20. Ensemble porte selon la revendication 19, **caractérisé en ce que** les moyens de guidage (46, 47) du lève-vitre (4) sont formés sur un composant, formé par un constituant (30) de la paroi intérieure de porte, du corps de porte (3).

21. Ensemble porte selon l'une quelconque des revendications 14 à 20, **caractérisé en ce que** les moyens de guidage (46, 47) du lève-vitre (4) se composent de matière plastique.

22. Ensemble porte selon les revendications 20 et 21, **caractérisé en ce que** les moyens de guidage (46, 47) sont formés sur un support de groupe (30) se composant de matière plastique du corps de porte (3).

23. Ensemble porte selon l'une quelconque des revendications 14 à 22, **caractérisé en ce que** des moyens d'appui (P) indépendant des moyens de guidage sont prévus sur le corps de porte (3), lesquels stabilisent la position de la vitre (1) lors de l'abaissement de l'ouverture de fenêtre (20) dans une direction (y) perpendiculairement au plan de vitre.

24. Ensemble porte selon la revendication 23, **caractérisé en ce que** les moyens d'appui (P) s'étendent avant la surface (O1), éloignée du rail de guidage (44), du corps de vitre (10).

25. Ensemble porte selon la revendication 23 ou 24, **caractérisée en ce que** les moyens d'appui (P) sont disposés sur un support de choc (Q) du corps de porte (3).
